# EUROPÄISCHE PATENTSCHRIFT

(11) **EP 3 713 727 B1**
(45) Veröffentlichungstag und Bekanntmachung des Hinweises auf die Patenterteilung: **15.06.2022**
(21) Anmeldenummer: 19829411.8
(22) Anmeldetag: 09.12.2019
(51) Int. Cl.: B27M 1/08, B27B 5/06, B27B 29/00, B27B 31/00

(54) **VERFAHREN ZUM VERARBEITEN PLATTENFÖRMIGER WERKSTÜCKE**
METHOD FOR PROCESSING FLAT WORKPIECES
PROCÉDÉ DE TRAITEMENT DE PIÈCES EN FORME DE PLAQUE

(30) Priorität: 10.12.2018 DE 102018131527
(43) Veröffentlichungstag der Anmeldung: 30.09.2020
(73) Patentinhaber: IMA Schelling Deutschland GmbH, 32312 Lübbecke (DE)
(72) Erfinder: SCHÜRMANN, Ralf, 32351 Stemwede (DE); SCHMÖE, Michael, 32423 Minden (DE); KÜHL, Thorsten, 32339 Espelkamp (DE)
(74) Vertreter: Schober, Mirko
(86) Internationale Anmeldenummer: PCT/EP2019/084120
(87) Internationale Veröffentlichungsnummer: WO 2020/120352

(56) Entgegenhaltungen:
- WO-A1-2018/104532
- AT-B- 402 193

## Beschreibung

### Technisches Gebiet

Die Erfindung betrifft ein Verfahren zum Verarbeiten plattenförmiger Werkstücke nach dem Oberbegriff des Anspruchs 1, wie z. B. aus WO 2018/104532 A1 oder AT 402 193 B bekannt.

### Stand der Technik

AT 500 768 A1 offenbart eine Bearbeitungsmaschine mit verschiedenen Aggregaten zum Sägen, Fräsen oder Bohren. Die Werkstücke werden dabei mittels Anschlägen ausgerichtet und die Bearbeitungsmaschinen entsprechend positioniert.

Da auf derartigen Anlagen verschiedene, gerade nicht verwendete Bearbeitungsaggregate ungenutzt sind, ist man dazu übergegangen, das Vereinzeln und die Nachbearbeitung räumlich zu trennen. Bei bekannten Verfahren dieser Art werden plattenförmige Werkstücke üblicherweise zu Beginn der Produktion als großformatige Platte bereitgestellt. Die genannte großformatige Platte ist entsprechend einem Zuschnittplan in einer Vereinzelungsstation zu vereinzeln. Die vereinzelten Platten werden dann aus der Vereinzelungsstation ausgeschleust und nachgeschalteten Bearbeitungseinheiten übergeben.

DE 10 2008 032 160 A1 offenbart ein Verfahren zur Plattenaufteilung, bei dem Markierungen eingebracht werden, ein Trennschnitt erfolgt und die abgetrennten Werkstücke zur weiteren Trennung ausgegeben werden, wo sie händisch um 90° gedreht und zum weiteren Zuschnitt wieder in die Maschine zurückgegeben werden. Dort werden sie ausgerichtet, endgültig zugeschnitten und wieder ausgegeben, wo sie händisch abgelegt werden.

DE 10 2014 204 695 A1 offenbart ein Bilderfassungsverfahren für eine Vereinzelungs/Bearbeitungsmaschine, wobei die Bilderfassung die Größe und den Bearbeitungszustand erfasst und daraus Abstapelungsvorschriften für eine händische Abstapelung zur Weiterverarbeitung erteilt. DE 10 2016 203 674 A1 offenbart ein Werkstückerfassungssystem, das für den Bediener Anweisungen zur weiteren Behandlung ermittelt.

Im Zuge der steigenden Automatisierung sowie den steigenden Ansprüchen hinsichtlich einer Fertigung in Losgröße 1 steigen auch die Anforderungen an die Prozessgeschwindigkeit stetig. Problematisch an bekannten Vereinzelungsstationen ist, wie es DE 10 2017 002 271 A1 offenbart, dass das fragliche Bauteil bei der Übergabe an eine nachgeschaltete Bearbeitungsstation im Grunde neu ausgerichtet und gegebenenfalls in einer definierten Ausrichtung aufgespannt werden muss. Die nachgeschaltete Bearbeitungsstation muss also bei der Übernahme des vereinzelten Werkstücks dieses erst ausrichten, um es nach Plan bearbeiten zu können.

Dieser Schritt beansprucht natürlich Zeit, was die Prozessgeschwindigkeit reduziert, da die Zeit, die ein Werkstück vom Herausschneiden aus der großformatigen Platte bis zu seiner Kommissionierung in einer entsprechenden Holzverarbeitungsanlage unterwegs ist, für die Prozessgeschwindigkeit ausschlaggebend ist.

### Die Erfindung

Der Erfindung liegt daher die Aufgabe zugrunde, ein Verfahren zum Verarbeiten plattenförmiger Werkstücke anzugeben, mit dessen Hilfe sich die oben geschilderten Nachteile minimieren lassen, insbesondere die Prozessgeschwindigkeit erhöht und die Fertigung von Losgröße 1 durch Verbesserung des Materialflusses begünstigt wird.

Gelöst wird diese Aufgabe durch ein Verfahren mit den Merkmalen des Anspruchs 1. Vorteilhafte Ausführungsformen finden sich in den abhängigen Ansprüchen.

Beim erfindungsgemäßen Verfahren zum Verarbeiten plattenförmiger Werkstücke, insbesondere aus Holz oder Holzersatzstoffen, werden folgende Schritte ausgeführt:
a. Bereitstellen einer großformatigen Platte, insbesondere aus Holz oder Holzersatzstoffen, und Zuführen der großformatigen Platte zu einer Vereinzelungsstation,
b. Vereinzeln von plattenförmigen Werkstücken durch Aufteilen der bereitgestellten großformatigen Platte in der Vereinzelungsstation, indem dort durch wenigstens ein Vereinzelungsaggregat Schnitte in der großformatigen Platte ausgeführt werden,
c. Zuführen der so vereinzelten Werkstücke an wenigstens eine nachgelagerte Bearbeitungsstation, um das plattenförmige Werkstück fertigzustellen.

Erfindungsgemäß erhält dabei in Schritt b. von dem Vereinzelungsaggregat wenigstens ein Teil jedes vereinzelten Werkstücks einen Ausrichtabschnitt zum Angreifen von Greifelementen und/oder Einbringen von Referenzbohrungen, wobei das mit dem Ausrichtabschnitt versehene Werkstück nach dessen Vereinzelung mittels eines am Ausrichtabschnitt angreifenden Greifelement, Eingriffselement oder Erfassungselement übernommen wird.

Sofern also im Folgenden lediglich von einem Greifelement die Rede ist, gelten die Ausführungen sinngemäß auch für ein Eingriffselement oder Erfassungselement.

Plattenförmige Werkstücke im Sinne dieser Erfindung können Werkstücke aus Holz oder Holzersatzstoffen sein, aber auch Leichtbauplatten, Gipskartonplatten, Faserzementplatten oder allgemein Platten aus anderen Materialien, sowie Platten sein, die insbesondere für den Automobilausbau oder allgemein für die Verwendung als Bauelemente für andere Konstruktionen eingesetzt werden können.

Der Grundgedanke der Erfindung liegt darin, bereits während des Vereinzelungsprozesses dafür zu sorgen, dass das später aus der großformatigen Platte herausgetrennte Werkstück bereits eine Referenz zum Ausrichten des Werkstücks im Folgeprozess erhält.

Damit die vereinzelten Werkstücke nach dem Vereinzeln nicht unkontrolliert, insbesondere in Ihrer Ausrichtung nicht definierten Lage weitertransportiert werden, werden die mit dem Ausrichtabschnitt versehenen Werkstücke nach deren Vereinzelung von einem am Ausrichtabschnitt angreifenden Greifelement übernommen. Das Greifelement übernimmt dabei die Ausrichtung des Werkstücks, wobei es formschlüssig am Ausrichtabschnitt angreift und das Werkstück kontrolliert, und dieses dabei bevorzugt ausgerichtet zu der wenigstens einen nachgelagerten Bearbeitungsstation weitertransportiert.

Da erfindungsgemäß also ein Schritt oder Teilschritt zum Ausrichten des Werkstücks bereits beim Vereinzelungsprozess ausgeführt wird, braucht dieser im nachgeschalteten Bearbeitungsaggregat nicht mehr durchgeführt zu werden, was die Prozesszeit deutlich reduziert und insbesondere bei Losgröße 1 zu einer deutlichen Beschleunigung des Verfahrens beitragen kann.

Erfindungsgemäß weist das Greifelement, Eingriffselement oder Erfassungselement ein Zentrier- oder Ausrichtelement auf. Dabei handelt es sich bevorzugt um einen Dorn oder Stift. Für dieses Greifelement, Eingriffselement oder Erfassungselement wird dann in Schritt b. oder davor oder danach eine Referenzbohrung in den Ausrichtabschnitt eingebracht, in welche dann das genannte Zentrier- oder Ausrichtelement eingreift. In einem bevorzugten Verfahren umfasst das Greifelement einen Greifer, der am Ausrichtabschnitt angreift.

Sind die genannten Referenzbohrungen, bevorzugt in Schritt b, eingebracht worden, können sie zum Zentrieren und Ausrichten verwandt werden. Hierzu ist das Greifelement mit Zentrier- oder Ausrichtelementen ausgestattet, die in die entsprechenden Referenzbohrungen greifen. Mit der Kenntnis der Position und Ausrichtung der Greifelemente kann die Position und Ausrichtung der Werkstücke berechnet werden. Diese Art der Ausrichtung kann ergänzend zum Greifen der Werkstücke angewendet oder sogar als alleinige Ausrichtvorrichtung eingesetzt werden. Mit klar definierten Referenzpunkten erfolgt eine Ausrichtung einfach und präzise.

Beim erfindungsgemäßen Verfahren kann die Prozesszeit noch weiter verkürzt werden, wenn weitere Verfahrensschritte bei der Herstellung eines Fertigteils bereits im Vereinzelungsprozess ausgeführt werden. Dazu kann bevorzugt vorgesehen sein, dass in Schritt b von dem Vereinzelungsaggregat wenigstens ein Fertigschnitt ausgeführt wird, wobei der Ausrichtabschnitt an einem fertigschnittfreien Teil des jeweiligen vereinzelten Werkstücks vorgesehen wird. Natürlich können auch mehrere Fertigschnitte vorgesehen werden, je nachdem, welche Geometrie das herausgetrennte Teil später haben soll. Durch Ausführen von Fertigschnitten brauchen diese bei der späteren Bearbeitung nicht durchgeführt werden und sparen weitere Prozesszeit, weil Fertigschnitte bereits von der Vereinzelungsstation ausgeführt werden.

Zur weiteren Prozessoptimierung kann auch vorgesehen sein, dass Vereinzelungsaggregate dazu ausgebildet sind, neben dem Vereinzeln des Werkstücks an diesem Zusatzbearbeitungsschritte, insbesondere Fälzungen, Nuten, Bohrungen oder/und Ausnehmungen in das Werkstück einzubringen. So können Bearbeitungsschritte, die normalerweise von nachgeschalteten Bearbeitungsstationen ausgeführt werden müssen, in die Vereinzelungsstation vorverlagert werden.

Bevorzugt umfasst das wenigstens eine Vereinzelungsaggregat der Vereinzelungsstation wenigstens ein Fräsaggregat und/oder ein Sägeaggregat. Andere Aggregate können - wie oben angedeutet - ebenfalls in der Vereinzelungsstation vorgesehen sein.

Bevorzugt umfasst die Vereinzelungsstation einen Bearbeitungstisch, wobei das Vereinzelungsaggregat daran in einer ersten Richtung, insbesondere an einem Portal, verschieblich gelagert ist. Es muss nicht zwingend ein Portal verwendet werden, die entsprechenden Verschiebeeinrichtungen können auch beispielsweise unterhalb der Bearbeitungstischfläche verschieblich gelagert sein.

Dabei kann vorgesehen sein, dass das wenigstens eine Vereinzelungsaggregat in einer, insbesondere zur ersten Richtung senkrecht verlaufenden, zweiten Richtung verschieblich ist. So kann die Zerteilung der großformatigen Platte durch eine Kombination der Bewegung des Vereinzelungsaggregat und der Platte selbst erfolgen.

Allgemein kann vorgesehen sein, dass das Herausteilen eines plattenförmigen Werkstücks aus der großformatigen Platte durchgeführt wird, indem das Vereinzelungsaggregat mit der großformatigen Platte in Eingriff gebracht und die großformatige Platte in der ersten Richtung und/oder das Vereinzelungsaggregat in der zweiten Richtung bewegt werden.

Wenn erst einmal die Vereinzelung an der Vereinzelungsstation durchgeführt worden ist, kann gemäß dem erfindungsgemäßen Verfahren eine nachgeschaltete Bearbeitungsstation mit dem vereinzelten Werkstück beschickt werden. Dazu sieht das erfindungsgemäße Verfahren nach einer bevorzugten Ausführungsform vor, dass an der wenigstens einen nachgelagerten Bearbeitungsstation wenigstens einer der folgenden Bearbeitungsgänge durchgeführt wird:
i) Aufnehmen und Ausrichten eines vereinzelten Werkstücks am Ausrichtabschnitt
ii) Beschichten einer Schmalseite des plattenförmigen Werkstücks mit einem Kantenstreifen,
iii) Durchführen eines Fertigschnitts, an einer noch nicht fertig formatierten Schmalseite des plattenförmigen Werkstücks,
iv) Einbringen von wenigstens einer Bohrung in das plattenförmige Werkstück,
v) Fertigbearbeiten des mit einem Kantenstreifen versehenen Werkstücks.

Die oben genannte Aufzählung ist nicht abschließend, natürlich können auch noch andere Bearbeitungsschritte an einer oder einer Mehrzahl von der Vereinzelungsstation nachgeschalteten Bearbeitungsstationen durchgeführt werden.

Grundsätzlich können die nachgeschalteten Bearbeitungsstationen daher ganz unterschiedliche Tätigkeiten ausführen. Insbesondere aber nicht ausschließlich im Hinblick auf den hiesigen Anwendungsfall der Holzverarbeitung hat sich als bevorzugt herausgestellt, wenn als wenigstens eine nachgelagerte Bearbeitungsstation ein Bearbeitungszentrum und/oder eine Durchlaufmaschine und/oder eine Bohrmaschine eingesetzt wird.

Sofern die Vereinzelungsstation Fertigschnitte durchführen sollte, kann vorzugsweise außerdem vorgesehen sein, dass in Schritt b. im Bereich der Fertigschnitte entstehender Verschnitt vor oder während des Schritts c. ausgesondert wird. Dies ermöglicht insbesondere, störende Verschnittteile bereits vor der Übergabe an eine der Vereinzelungsstation nachgelagerte Bearbeitungsstation zu entsorgen und so jedenfalls die Materialflussmenge zu minimieren.

Je nach Tätigkeiten, die die Vereinzelungsstation ausführt, d.h., welcher Gestalt der Ausrichtabschnitt auch immer sein sollte, kann der Ausrichtabschnitt eines in Schritt b. vereinzelten plattenförmigen Werkstücks im weiteren Bearbeitungsprozess zum Ausrichten des betreffenden Werkstücks eingesetzt werden.

Wird der Ausrichtabschnitt nicht mehr benötigt, wenn beispielsweise das Werkstück bei der Fertigbearbeitung entsprechend in einer der Vereinzelungsstation nachgeschalteten Bearbeitungsstation ausgerichtet ist, kann vorzugsweise vorgesehen werden, dass der Ausrichtabschnitt in oder nach Schritt c. durch einen Fertigschnitt oder jedenfalls durch einen Trennschnitt entfernt wird. Nach einer bevorzugten Ausführungsform der vorliegenden Erfindung ist vorgesehen, dass der Ausrichtabschnitt in der wenigstens einen nachgelagerten Bearbeitungsstation, insbesondere im letzten Bearbeitungsschritt, entfernt wird.

### Weg zur Ausführung der Erfindung

Die Erfindung wird nun nachfolgend anhand der Figuren 1 bis 3H näher erläutert.
Figur 1 zeigt eine Draufsicht auf eine beispielhafte Vorrichtung zur Durchführung des erfindungsgemäßen Verfahrens.
Figur 2A zeigt eine Draufsicht auf ein in der Vereinzelungsstation vereinzeltes Werkstück mit Ausrichtabschnitt nicht gemäß einem Verfahren nach der Erfindung.
Figur 2B zeigt eine Draufsicht auf ein beispielhaftes, in der Vereinzelungsstation vereinzeltes Werkstück mit Ausrichtabschnitt, gemäß einem Verfahren nach der Erfindung.
Figur 2C zeigt eine Draufsicht auf ein beispielhaftes, in der Vereinzelungsstation vereinzeltes Werkstück mit Ausrichtabschnitt, gemäß einem Verfahren nach der Erfindung.
Figur 2D zeigt eine Draufsicht auf ein beispielhaftes, in der Vereinzelungsstation vereinzeltes Werkstück mit Ausrichtabschnitt, gemäß einem Verfahren nach der Erfindung.
Figur 3A zeigt eine Ausschnittvergrößerung des Ausschnitts A aus Figur 1.
Figur 3B zeigt eine Ausschnittvergrößerung des Ausschnitts B aus Figur 1.
Figur 3C zeigt eine Ausschnittvergrößerung des Ausschnitts C aus Figur 1.
Figur 3D zeigt eine Ausschnittvergrößerung des Ausschnitts D aus Figur 1.
Figur 3E zeigt eine Ausschnittvergrößerung des Ausschnitts E aus Figur 1.
Figur 3F zeigt eine Ausschnittvergrößerung des Ausschnitts F aus Figur 1.
Figur 3G zeigt eine Ausschnittvergrößerung des Ausschnitts G aus Figur 1.
Figur 3H zeigt eine Ausschnittvergrößerung des Ausschnitts H aus Figur 1.

In Figur 1 ist eine Übersichtsdarstellung über eine mögliche Vorrichtung abgebildet, mit deren Hilfe das erfindungsgemäße Verfahren durchgeführt werden kann. Viele andere Vorrichtungen sind ebenfalls denkbar.

Die folgende Schilderung einzelner Komponenten der in Figur 1 abgebildeten Vorrichtung ist daher rein beispielhaft und die beschriebenen Komponenten sind im Hinblick auf das erfindungsgemäße Verfahren optional.

Lediglich zwingend verlangt das erfindungsgemäße Verfahren, dass einerseits eine Vereinzelungsstation 1 vorgesehen ist, die die Vereinzelung von großformatigen Platten 4 in einzelne vereinzelte Werkstücke 5 bewirkt, sowie andererseits wenigstens eine der Vereinzelungsstation 1 nachgelagerte Bearbeitungsstation 16, 2, 3 vorhanden ist, an der das vereinzelte Werkstück 5 in irgendeiner Form gehandelt oder anderweitig bearbeitet wird. Bei den plattenförmigen Werkstücken im Sinne der Erfindung handelt es sich vorzugsweise um solche aus Holz oder Holzersatzstoffen.

Im gezeigten Beispiel weist die Vereinzelungsstation 1 ein Portal 10 auf, an welchem ein Bearbeitungsaggregat 11 in Richtung X (Richtung des Pfeils P3) hin und her verschiebbar angeordnet ist. Das Portal 10 selbst ist senkrecht zu seiner Erstreckungsrichtung in Richtung Y verschieblich (Pfeil P2) . Das Bearbeitungsaggregat 11 muss allerdings nicht zwingend an einem Portal 10 angebracht sein, es kann auch auf andere Weise an der Vereinzelungsstation 1 relativ zum Ablagetisch 12 der Vereinzelungsstation 1 beweglich angeordnet sein.

Die großformatige Platte 4 wird bevorzugt in Richtung des Pfeils P1 (parallel zur Richtung Y) auf die Ablagefläche des Ablagetisches 12 geschoben und dort von bezüglich der Richtung Y an die Querseite der großformatigen Platte 4 angreifenden Greifern 13 und/oder an bezüglich der Richtung Y an die Längsseite der großformatigen Platte 4 angreifenden Greifern 14 erfasst und fixiert. Bevorzugt sind die Greifer 13, 14 in Richtung Y verschieblich. Zum Vereinzeln führt das Bearbeitungsaggregat 11, bei welchem es sich um eine Fräse oder Säge oder ein anderes Bearbeitungsaggregat handeln kann, unter anderem Schnitte durch, mit denen ein Werkstück 5 aus der großformatigen Platte herausgetrennt wird. Im gezeigten Beispiel geschieht dies bei A (Fig. 3A).

Wesentlich für die Ausführung des Erfindungsgedankens ist nun, dass das vereinzelte Werkstück 5 in der Vereinzelungsstation 1 einen Ausrichtabschnitt erhält. Was ein Ausrichtabschnitt sein kann, wird mit Bezug auf die Figuren 2B bis 2D an den dortigen Beispielen erläutert.

Zum einen kann, wie in Figur 2A gezeigt, nicht gemäß einem Verfahren nach der Erfindung, ein Ausrichtabschnitt beispielsweise ein Materialüberstand 5a sein, der anders als beispielsweise Fertigschnitte 5b, bei denen das vereinzelte Werkstück 5 bereits Endformat aufweist, in einem späteren Verfahrensschritt noch vom vereinzelten Werkstück 5 abgetrennt werden muss. Gemäß einem Verfahren nach der Erfindung werden, wie zum Beispiel in Figur 2B gezeigt, in welcher das Werkstück 5 wie auch in Figur 2A zum Beispiel eine Parallelogrammform aufweist, Ausrichtabschnitte 5c in das Werkstück 5 im Bereich der Vereinzelungsstation während des Vereinzelungsvorgangs eingebracht. Die Ausrichtabschnitte 5c sind durch Bohren eingebrachte Vertiefungen, in die zum Beispiel entsprechende Zentrier- oder Ausrichtetelemente von das vereinzelte Werkstück 5 übernehmenden Greifeinrichtungen eingreifen. Bevorzugt sind solche Vertiefungen nicht rotationssymmetrisch ausgebildet, sodass ein mehr oder weniger formschlüssiges Eingreifen der genannten Greifeinrichtungen in das übernommene Werkstück 5 erfolgen und die Greifeinrichtung dieses mit einer definierten Referenzposition übernehmen kann. Der Maschinensteuerung ist dann bekannt, wie genau das Werkstück 5 in der Maschine ausgerichtet ist.

Wie in den Figuren 2C und 2D gezeigt, lassen sich damit beliebige Formen (Rechteck in Figur 2C oder oval in Figur 2D) nach dem Vereinzeln in der Vereinzelungsstation für weitere Bearbeitungsschritte an nachfolgende Bearbeitungsaggregate übergeben.

Eine entsprechende erste Übergabe ist beispielsweise im Abschnitt B der Figur 1 und der zugehörigen Figur 3B dargestellt. Hier wird das bereits vereinzelte Werkstück beispielsweise von einer Dreheinrichtung 16 aufgenommen und um 90° gedreht und sodann den Greifern 15 übergeben, die bevorzugt in Richtung Y verschieblich sind und das Werkstück an dem entsprechenden Ausrichtabschnitt übernehmen und gegebenenfalls durch die weitere Vorrichtung transportieren. Die Maschinensteuerung weiß ab diesem Punkt genau, in welcher Ausrichtung das Werkstück 5 in der Maschine liegt und kann darauf basierend das weitere Bearbeitungsprogramm fahren. Anstelle der Einrichtungen 15, 16 kann in der entsprechenden Vorrichtung an dieser Stelle (B) auch ein Roboter eingesetzt werden, der einerseits das Werkstück in eine bestimmte Position dreht, andererseits das Werkstück 5 entsprechend am Ausrichtabschnitt 5a bzw. 5b greifen kann.

Eine Drehung ist natürlich optional. Die nachfolgenden Bearbeitungsschritte können beliebig miteinander kombiniert oder es können einzelne Bearbeitungsschritt weggelassen werden. Sie kann beispielsweise bei C (entsprechend Figur 3C) eine Fräsbearbeitung oder Bohrbearbeitung mit einem entsprechenden Aggregat 17 (gegebenenfalls von der Unterseite des Werkstücks 5) vorgenommen werden, wobei die oben erwähnten Greifer 15 dazu verwendet werden können, dass Werkstück 5 während dieses Bearbeitungsschritts festzuhalten. Ebenso lässt sich dies durch einen in Y Richtung mitfahrenden Roboter bewerkstelligen.

Bei Station D (Figur 3D) kann das Werkstück 5 beispielsweise auf einem Vakuumtisch 19 oder in einem Puffer platziert und gegebenenfalls durch eine weitere Gruppe von Greifern oder Spannern, die in Y-Richtung beweglich sind, übernommen werden. Gleichzeitig oder ergänzend kann an dieser Stelle die Übergabe des Werkstücks 5 an das Transport- oder ein Schutzsystem der nachfolgenden Bearbeitungsstation erfolgen.

Dort kann beispielsweise optional bei F (Figur 3F) ein weiteres Bearbeitungsaggregat wie zum Beispiel ein Werkzeugwechsler oder ein Reihenbohrkopf 26 oder ein Verleimaggregat vorgesehen sein, welches Bearbeitungsschritte am Werkstück 5 ausführt.

Ebenso kann das Werkstück 5 bei Station E (Figur 3) von entsprechenden Greifern oder Spannern 23, 24 gehalten und/oder in Richtung Y verschoben werden, wobei hier beispielsweise von der Oberseite des Werkstücks 5 her eine Nachbearbeitung vorgenommen werden kann.

Eine weitere optionale Station ist die Station G (Figur 3G). An dieser Stelle kann beispielsweise ein durch ein Kantenmagazin 22 gespeistes Verleimaggregat 21 oder Anbringaggregat angeordnet sein, welches zum Anbringen von Kantenbändern an die Schmalseite des Werkstücks 5 ausgebildet ist. Theoretisch kann hier die Anbringung an drei Werkstückschmalseiten erfolgen, nämlich überall dort, wo das Werkstück 5 nicht festgehalten wird.

Insbesondere können in den Stationen B bis F gegebenenfalls weitere Fertigschnitte am Werkstück 5 vorgenommen werden.

Bei der in Figur 3H näher gezeigten Station H (also bevorzugt zum Ende der Bearbeitung) kann dann der Ausrichtabschnitt 5a entfernt und das Werkstück am Ende zum Abtransport fertiggestellt werden. Dazu kann eine Säge oder eine Fräse an dieser Stelle vorgesehen sein.

Natürlich können die Stationen zwei und drei sowohl Durchlaufmaschine als auch Bearbeitungszentren beinhalten oder als solche ausgebildet sein.

Mit der erfindungsgemäßen Anordnung lassen sich Verarbeitungsprozesse optimieren, weil Hilfsmaßnahmen zur späteren Ausrichtung und Referenzierung des aus der großformatigen Platte 4 vereinzelten Werkstücks 5 bereits vor der eigentlichen Bearbeitung durchführen, sodass entsprechende Rüstzeiten bei der eigentlichen Werkstückbearbeitung vermieden werden können

## Patentansprüche

1. Verfahren zum Verarbeiten plattenförmiger Werkstücke (4, 5), insbesondere aus Holz oder Holzersatzstoffen, bei welchem folgende Schritte ausgeführt werden:
a. Bereitstellen einer großformatigen Platte (4), insbesondere aus Holz oder Holzersatzstoffen, und Zuführen (P1) der großformatigen Platte (4) zu einer Vereinzelungsstation (1),
b. Vereinzeln von plattenförmigen Werkstücken (5) durch Aufteilen der bereitgestellten großformatigen Platte (4) in der Vereinzelungsstation (1), indem dort durch wenigstens ein Vereinzelungsaggregat (11) Schnitte in der großformatigen Platte (4) ausgeführt werden,
c. Zuführen der so vereinzelten Werkstücke (5) an wenigstens eine nachgelagerte Bearbeitungsstation (2, 3), um das plattenförmige Werkstück (5) fertigzustellen,
wobei in Schritt b. von dem Vereinzelungsaggregat (11) wenigstens ein Teil jedes vereinzelten Werkstücks einen Ausrichtabschnitt (5a) zum Angreifen von Greifelementen (14, 15) und/oder Einbringen von Referenzbohrungen erhält, wobei das mit dem Ausrichtabschnitt (5a) versehene Werkstück (5) nach dessen Vereinzelung mittels eines am Ausrichtabschnitt (5a), bevorzugt formschlüssig, angreifenden Greifelements (14, 15), Eingriffselements oder Erfassungselements übernommen wird,
**dadurch gekennzeichnet,**
**dass** das Greifelement, Eingriffselement oder Erfassungselement ein Zentrier- oder Ausrichtelement, bevorzugt einen Dorn oder Stift aufweist, wobei in Schritt b. oder davor oder danach eine Referenzbohrung in den Ausrichtabschnitt (5a) eingebracht wird, in welche dann das Zentrier- oder Ausrichtelement eingreift.

2. Verfahren nach Anspruch 1,
**dadurch gekennzeichnet,**
**dass** das Greifelement (14, 15), Eingriffselement oder Erfassungselement einen Greifer umfasst, der am Ausrichtabschnitt (5a) angreift.

3. Verfahren nach Anspruch 1 oder 2,
**dadurch gekennzeichnet,**
**dass** in Schritt b. von dem Vereinzelungsaggregat (11) wenigstens ein Fertigschnitt (5b) ausgeführt wird, wobei der Ausrichtabschnitt (5a) an einem fertigschnittfreien Teil des jeweiligen vereinzelten Werkstücks vorgesehen wird.

4. Verfahren nach einem der vorigen Ansprüche,
**dadurch gekennzeichnet,**
**dass** das Vereinzelungsaggregat (11) dazu ausgebildet ist, neben dem Vereinzeln des Werkstücks an diesem Zusatzbearbeitungsschritte, insbesondere Fälzungen, Nuten, Bohrungen oder/und Ausnehmungen in das Werkstück einzubringen.

5. Verfahren nach einem der vorigen Ansprüche,
**dadurch gekennzeichnet,**
**dass** das wenigstens eine Vereinzelungsaggregat (11) wenigstens ein Fräsaggregat und/oder ein Sägeaggregat umfasst.

6. Verfahren nach einem der vorigen Ansprüche,
**dadurch gekennzeichnet,**
**dass** die Vereinzelungsstation (1) einen Bearbeitungstisch (12) umfasst, wobei das Vereinzelungsaggregat (11) daran in einer ersten Richtung (X, Y), insbesondere an einem Portal (10), verschieblich gelagert ist.

7. Verfahren nach Anspruch 6,
**dadurch gekennzeichnet,**
**dass** das wenigstens eine Vereinzelungsaggregat (11) in einer, insbesondere zur ersten Richtung (Y) senkrecht verlaufenden, zweiten Richtung (X) verschieblich ist.

8. Verfahren nach Anspruch 6 und 7,
**dadurch gekennzeichnet,**
**dass** das Herausteilen eines plattenförmigen Werkstücks (5) aus der großformatigen Platte durchgeführt wird, indem das Vereinzelungsaggregat (11) mit der großformatigen Platte (4) in Eingriff gebracht und die großformatige Platte in der ersten Richtung (Y) und/oder das Vereinzelungsaggregat (11) in der zweiten Richtung (X) bewegt werden.

9. Verfahren nach einem der vorigen Ansprüche,
**dadurch gekennzeichnet,**
**dass** an der wenigstens einen nachgelagerten Bearbeitungsstation (2, 3) wenigstens einer der folgenden Bearbeitungsgänge durch geführt wird:
i) Aufnehmen und Ausrichten eines vereinzelten Werkstücks (5) am Ausrichtabschnitt (5a)
ii) Beschichten einer Schmalseite des plattenförmigen Werkstücks (5) mit einem Kantenstreifen,
iii) Durchführen eines Fertigschnitts, an einer noch nicht fertig formatierten Schmalseite des plattenförmigen Werkstücks (5),
iv) Einbringen von wenigstens einer Bohrung in das plattenförmige Werkstück (5),
v) Fertigbearbeiten des mit einem Kantenstreifen versehenen Werkstücks.

10. Verfahren nach einem der vorigen Ansprüche,
**dadurch gekennzeichnet,**
**dass** als wenigstens eine nachgelagerte Bearbeitungsstation (2, 3) ein Bearbeitungszentrum und/oder eine Durchlaufmaschine und/oder eine Bohrmaschine eingesetzt wird.

11. Verfahren nach einem der vorigen Ansprüche, sofern von Anspruch 2 abhängig,
**dadurch gekennzeichnet,**
**dass** in Schritt b. im Bereich der Fertigschnitte (5b) entstehender Verschnitt vor oder während des Schritts c. ausgesondert wird.

12. Verfahren nach einem der vorigen Ansprüche,
**dadurch gekennzeichnet,**
**dass** der Ausrichtabschnitt (5a) eines in Schritt b. vereinzelten plattenförmigen Werkstücks (5) zum Ausrichten des betreffenden Werkstücks (5) im weiteren Bearbeitungsprozess eingesetzt wird.

13. Verfahren nach einem der vorigen Ansprüche,
**dadurch gekennzeichnet,**
**dass** der Ausrichtabschnitt (5a) in oder nach Schritt c. durch einen Fertigschnitt oder Trennschnitt entfernt wird.

14. Verfahren nach einem der vorigen Ansprüche,
**dadurch gekennzeichnet,**
**dass** der Ausrichtabschnitt (5a) in der wenigstens einen nachgelagerten Bearbeitungsstation (2, 3), insbesondere im letzten Bearbeitungsschritt, entfernt wird.

## Claims

1. Method for processing plate-type workpieces (4, 5), in particular of wood or wood substitutes, in which the following steps are carried out:
a. providing a large-format plate (4), in particular of wood or wood substitutes, and feeding (P1) the large-format plate (4) to a separating station (1);
b. separating the plate-type workpieces (5) by dividing up the large-format plate (4), supplied in the separating station (1), wherein cuts are made in the large-format plate (4) by at least one separating assembly (11)
c. feeding the thus separated workpieces (5) to at least one processing station (2, 3) downstream in order to finish off the plate-type workpiece (5),
wherein in step b. at least one part of each separated workpiece receives from the separating assembly (11) an alignment portion (5a) for engagement by gripper elements (14, 15) and/or the introduction of reference bores, wherein the workpiece (5) provided with the alignment portion (5a) is taken over, after its separation, by means of a gripper element (14, 15), engagement element or pick-up element which engages, preferably with form-locking connection, on the alignment portion (5a), **characterised in that**
the gripper element, engagement element or pick-up element has a centring or alignment element, preferably a spike or pin, wherein in step b., or before or after same, a reference bore is introduced into the alignment portion (5a) into which the centring or alignment element then engages.

2. Method according to Claim 1
**characterised in that**
the gripper element 14, 15), engagement element or pick-up element comprises a gripper which engages on the alignment portion (5a).

3. Method according to Claim 1 or 2
**characterised in that** in step b. at least one finishing cut (5b) is made by the separating assembly (11) wherein the alignment portion (5a) is provided on a part of the relevant separated workpiece which is without a finished cut.

4. Method according to one of the preceding claims
**characterised in that**
the separating assembly (11) is configured in addition to separating the workpiece also to introduce additional processing steps on this workpiece, in particular rebates, grooves, bores and/or recesses in the workpiece.

5. Method according to one of the preceding claims
**characterised in that**
the at least one separating assembly (11) comprises at least one milling assembly and/or a sawing assembly.

6. Method according to one of the preceding claims
**characterised in that**
the separating station (1) comprises a processing table (12) wherein the separating assembly (11) is mounted thereon for displacement in a first direction (X, Y), in particular on a portal (10).

7. Method according to Claim 6
**characterised in that**
the at least one separating assembly (11) is displaceable in a second direction (X), in particular perpendicular to the first direction (Y).

8. Method according to Claims 6 and 7
**characterised in that**
removing a plate-shaped workpiece (5) from the large-format plate is carried out by bringing the separating assembly (11) into engagement with the large-format plate (4) and moving the large-format plate in the first direction (Y) and/or the separating assembly (11) in the second direction (X).

9. Method according to one of the preceding claims
**characterised in that**
at least one of the following processing steps is carried out at the at least one downstream processing station (2, 3):
i) receiving and aligning a separated workpiece (5) at the aligning portion (5a)
ii) coating a narrow side of the plate-type workpiece (5) with an edging strip
iii) carrying out a finishing cut on a narrow side of the plate-type workpiece (5) that has not yet been finished formatted;
iv) introducing at least one bore into the plate-type workpiece (5)
v) finishing processing the workpiece which has been provided with an edging strip.

10. Method according to one of the preceding claims
**characterised in that**
a processing centre and/or a feedthrough machine and/or a drilling machine is used as the at least one downstream processing station (2, 3).

11. Method according to one of the preceding claims, insofar as dependent on claim 2,
**characterised in that** in step b. waste cuttings arising in the region of the finished cuts (5b) are removed before or during step c.

12. Method according to one of the preceding claims
**characterised in that**
the alignment portion (5a) of a plate-type workpiece (5) separated in step b. is used for aligning the relevant workpiece (5) in the further processing step.

13. Method according to one of the preceding claims
**characterised in that**
the alignment portion (5a) is removed in or after step c. by a finishing cut or a separating cut.

14. Method according to one of the preceding claims
**characterised in that**
the alignment portion (5a) is removed in the at least one downstream processing station (2, 3), in particular in the final processing step.

## Revendications

1. Procédé de traitement de pièces en forme de plaque (4, 5), en particulier en bois ou en matériaux de substitution du bois, comprenant les étapes suivantes consistant à:
a. fournir une plaque de grande taille (4), en particulier en bois ou en matériaux de substitution du bois, et amener (P1) la plaque de grande taille (4) vers un poste de séparation (1),
b. séparer des pièces en forme de plaque (5) par division de la plaque de grande taille fournie (4) dans le poste de séparation (1) en y réalisant de découpes dans la plaque de grande taille (4) par au moins une unité de séparation (11),
c. amener les pièces ainsi séparées (5) vers au moins un poste de traitement en aval (2, 3), afin d'achever la pièce en forme de plaque (5), dans lequel, en étape b., au moins une partie de chaque pièce séparée reçoit de l'unité de séparation (1) une section d'alignement (5a), destinée à la saisie par des éléments de saisie (14, 15) et/ou à l'introduction d'alésages de référence, dans lequel la pièce (5), munie de la section d'alignement (5a), est transférée, après sa séparation, au moyen d'un élément de saisie (14, 15), d'un élément de mise en prise ou d'un élément de collecte saisissant, de préférence, à engagement positif, la section d'alignement (5a),
**caractérisé en ce que**
l'élément de saisie, l'élément de mise en prise ou l'élément de collecte présente un élément de centrage ou un élément d'alignement, de préférence, un mandrin ou une tige, dans lequel, dans l'étape b., ou avant ou après, un alésage de référence est introduit dans la section d'alignement (5a), dans laquelle s'engage ensuite l'élément de centrage ou l'élément d'alignement.

2. Procédé selon la revendication 1,
**caractérisé en ce**
**que** l'élément de saisie (14, 15), l'élément de mise en prise ou l'élément de collecte comporte une pince saisissant à la section d'alignement (5a).

3. Procédé selon la revendication 1 ou 2,
**caractérisé en ce que**
dans l'étape b. au moins une coupe finale (5b) est effectuée par l'unité de séparation (11), dans lequel la section d'alignement (5a) est prévue sur une partie de la pièce séparée respective sans coupe finale.

4. Procédé selon l'une quelconque des revendications précédentes,
**caractérisé en ce que**
l'unité de séparation (11) est configurée pour introduire dans la pièce des étapes de traitement supplémentaire, surtout des pliages, des rainures, des alésages et / ou des évidements, en plus de la séparation de la pièce.

5. Procédé selon l'une quelconque des revendications précédentes,
**caractérisé en ce que**
l'au moins une l'unité de séparation (11) comporte au moins une unité de fraisage et / ou une unité de sciage.

6. Procédé selon l'une quelconque des revendications précédentes,
**caractérisé en ce que**
le poste de séparation (1) comporte une table de traitement (12), dans lequel l'unité de séparation (11) est montée de manière coulissante sur celle-ci dans une première direction (X, Y), surtout sur un portique (10).

7. Procédé selon la revendication 6,
**caractérisé en ce que**
l'au moins une l'unité de séparation (11) est déplaçable dans une seconde direction (X), s'étendant surtout perpendiculaire à la première direction (Y).

8. Procédé selon la revendication 6 ou 7,
**caractérisé en ce que**
la séparation d'une pièce en forme de plaque (5) de la plaque de grande taille est effectuée en mettant l'unité de séparation (11) en prise avec la plaque de grande taille (4), et la plaque de grande taille (4) est déplacée dans la première direction (Y) et / ou l'unité de séparation (11) est déplacée dans la seconde direction (X).

9. Procédé selon l'une quelconque des revendications précédentes,
**caractérisé en ce que**
au moins une des opérations de traitement suivantes est réalisée sur l'au moins un poste de traitement en aval (2, 3) :
i) Prise et alignement d'une pièce séparée (5) sur la section d'alignement (5a)
ii) Revêtement d'un petit côté de la pièce en forme de plaque (5) avec une bordure,
iii) Réalisation d'une coupe finale sur un petit côté de la pièce en forme de plaque (5) dont la mise en forme n'est pas encore terminée,
iv) Perçage de l'au moins un trou dans la pièce en forme de plaque (5)
v) Finition de la pièce dotée d'une bordure.

10. Procédé selon l'une quelconque des revendications précédentes,
**caractérisé en ce que**
un centre de traitement et / ou une machine de traitement en continu et / ou une machine à percer est utilisée en tant qu'au moins un poste de traitement en aval (2, 3).

11. Procédé selon l'une quelconque des revendications précédentes, dans la mesure où elle dépend de la revendication 2,
**caractérisé en ce que**,
en étape b., des rognures se produisant dans la zones des coupes finales (5b) sont éliminées avant ou pendant l'étape c.

12. Procédé selon l'une quelconque des revendications précédentes,
**caractérisé en ce que**
la section d'alignement (5a) d'une pièce en forme de plaque (5) séparée dans l'étape b. est utilisée dans la suite du procédé de traitement pour aligner la pièce (5) respective.

13. Procédé selon l'une quelconque des revendications précédentes,
**caractérisé en ce que**
la section d'alignement (5a) est éliminée dans l'étape c. ou après l'étape c. par une coupe finale ou une coupe de séparation.

14. Procédé selon l'une quelconque des revendications précédentes,
**caractérisé en ce que**
la section d'alignement (5a) est éliminée dans l'au moins un poste de traitement en aval (2, 3), surtout dans la dernière étape de traitement.
